# EUROPÄISCHE PATENTSCHRIFT

(11) **EP 1 198 806 B1**
(45) Veröffentlichungstag und Bekanntmachung des Hinweises auf die Patenterteilung: **29.09.2004**
(21) Anmeldenummer: 00949382.6
(22) Anmeldetag: 20.07.2000
(51) Int. Cl.: H01H 9/10

(54) **SCHALTSYSTEM MIT KOMBINIERTER SCHALT- UND BLOCKIERVORRICHTUNG**
SWITCHING SYSTEM WITH A COMBINED SWITCHING AND BLOCKING DEVICE
SYSTEME DE COMMUTATION DOTE D'UN DISPOSITIF COMBINE DE COMMUTATION ET BLOCAGE

(30) Priorität: 22.07.1999 DE 19934539; 22.07.1999 DE 29912859 U
(43) Veröffentlichungstag der Anmeldung: 24.04.2002
(73) Patentinhaber: Bruchmann, Klaus, D-96450 Coburg (DE)
(72) Erfinder: Bruchmann, Klaus, D-96450 Coburg (DE)
(74) Vertreter: Groening, Hans Wilhelm, Dipl.-Ing.
(86) Internationale Anmeldenummer: PCT/EP2000/006937
(87) Internationale Veröffentlichungsnummer: WO 2001/008179

(56) Entgegenhaltungen:
- WO-A-86/06221
- DE-A- 3 447 942
- DE-C- 3 119 181
- DE-U- 29 714 134
- GB-A- 1 085 069
- US-A- 1 348 208
- US-A- 1 556 823

## Beschreibung

Die Erfindung bezieht sich auf ein Schaltsystem, das mindestens eine Schaltersicherungseinheit mit einem Sicherungseinsatz umfaßt, der zwischen einer Einschaltstellung und einer Ausschaltstellung hin- und herschaltbar ist. Ein solches Schaltsystem umfaßt ferner einen Schalter zum Schließen und Unterbrechen des Schaltkreises des Stromsystems sowie eine Schalt- und Blockiervorrichtung, die ein Schließen des Stromkreises durch den Schalter verhindert.

Durch den Schalter zum Schließen und Unterbrechen des Stromkreises des Schaltsystems soll es ermöglicht werden, daß sämtliche Sicherungseinsätze in dem Schaltsystem strom- und spannungslos kontaktiert werden können, bevor der Stromkreis des Gesamtsystems geschlossen wird. Dadurch werden Schaltlichtbögen an den empfindlichen Kontakten der Sicherungseinsätze verhindert und die Lebensdauer der Sicherungseinsätze erhöht.

Eine Blockiervorrichtung soll verhindern, daß der Stromkreis über den Schalter geschlossen wird, obwohl sich nicht alle Sicherungseinsätze in ihrer Einschaltstellung befinden, wodurch Fehlbedienungen des Schaltsystems, die zu den oben genannten Schaltlichtbögen und zu Beschädigungen insbesondere des Sicherungseinsatzes führen können, vermieden werden sollen.

Es ist Aufgabe der Erfindung, ein Schaltsystem zur Verfügung zu stellen, das auf besonders einfache und kostengünstige, gleichzeitig auf sehr zuverlässige Weise eine Fehlbedienung des Schaltsystems ausschließt.

Die Aufgabe wird durch ein Schaltsystems gemäß Anspruch 1 gelöst, die Ansprüche 2 bis 8 betreffen besonders vorteilhafte Ausführungsformen des erfindungsgemäßen Schaltsystems.

Gemäß der Erfindung ist in dem Schaltsystem eine kombinierte Schalt- und Blockiervorrichtung vorgesehen, wobei an einem Betätigungshebel des Schalters zum Schließen und Unterbrechen des Stromkreises ein Blockierelement mit mindestens einer Blockierstange je Schaltersicherungseinheit befestigt ist. In jeder Schaltersicherungseinheit ist darüber hinaus ein Verriegelungselement mit einer Öffnung vorgesehen, das so in der Schaltersicherungseinheit angeordnet ist, daß es immer zusammen mit dem Sicherungseinsatz hin- und herschaltbar ist. Jede Blockierstange ist nur dann in die Öffnung des zugehörigen Verriegelungselements einführbar, wenn der zugehörige Sicherungseinsatz in seiner Einschaltstellung ist; und der Betätigungshebel des Schalters kann nur dann zum Schließen des Stromkreises umgelegt werden, wenn jede der Blockierstangen im die Öffnung ihres zugehörigen Verriegelungselements einführbar ist. Ein Sicherungseinsatz kann dann nicht in die Ausschaltstellung bewegt werden, wenn die zugehörige Blockierstange in die Öffnung des zugehörigen Verriegelungselements eingeführt ist. Dies ist immer dann für alle Sicherungseinsätze der Fall, wenn der Betätigungshebel des Schalters zum Schließen des Stromkreises umgelegt ist.

Durch die erfindungsgemäße Ausgestaltung der kombinierten Schalt- und Blockiervorrichtung wird automatisch sichergestellt, daß der Stromkreis des Schaltsystems nicht geschlossen werden kann, ohne daß alle Sicherungseinsätze inden Schaltersicherungseinheiten in ihrer Einschaltstellung sind. Gleichzeitig wird sichergestellt, daß nach einem Schließen des Stromkreises durch Umlegen des Betätigungshebels des Schalters und damit der kombinierten Schalt- und Blockiervorrichtung keiner der Sicherungseinsätze von seiner Einschaltstellung in die Ausschaltstellung schaltbar ist.

Fehlbedienungen werden damit hundertprozentig ausgeschlossen, wobei die Bedienung des Systems durch lediglich einen Betätigungshebel extrem einfach ist.

Das erfindungsgemäße Schaltsystem kann aus nur einer Schaltersicherungseinheit bestehen. Bevorzugt besteht es jedoch aus mehreren, hintereinander geschalteten Schaltersicherungseinheiten.

Besondere Anwendung findet die erfindungsgemäße Schalt- und Blockiervorrichtung in Schaltsystemen mit mehreren Schaltersicherungseinheiten für einen Drehstromkreis. Die Schaltersicherungseinheiten können dabei insbesondere an Sammelschienen befestigt werden.

Die einzelnen Schaltersicherungseinheiten können in ihrer Struktur unterschiedlich aufgebaut sein. So ist in einer Ausführungsform der Sicherungseinsatz direkt in der Schaltersicherungseinheit zwischen der Einschaltstellung und der Ausschaltstellung hin- und herschaltbar. In anderen Ausführungsformen ist ein Sicherungsstöpsel zur Aufnahme des Sicherungseinsatzes vorgesehen, wobei der Sicherungsstöpsel entweder direkt zwischen einer Einschaltstellung und einer Ausschaltstellung hin- und herschaltbar ist oder in eine Schaltwippe einer Schaltersicherungseinheit einsetzbar ist, die wiederum hin- und herschaltbar ausgeführt ist.

Das Verriegelungselement kann direkt an dem Sicherungseinsatz befestigt sein, bevorzugt ist es jedoch an dem Sicherungsstöpsel oder einer Schaltwippe befestigt, so daß standardisierte Sicherungseinsätze verwendet werden können, ohne daß beim Austausch des Sicherungseinsatzes das Verriegelungselement manuell von dem alten Sicherungseinsatz gelöst und an dem neuen befestigt werden muß oder unter Umständen aufwendige Maßnahmen getroffen werden müssen, damit der Sicherungseinsatz beim Austausch automatisch'mit dem Verriegelungselement verbunden wird.

Ist eine Schaltwippe vorhanden, so ist das Verriegelungselement bevorzugt integral mit der Schaltwippe ausgebildet, um einen einfachen Aufbau des Systems zu erreichen.

Bevorzugt ist das Verriegelungselement als Führungselement ausgebildet, das die Schaltbewegung des Sicherungseinsatzes bzw. des Sicherungsstöpsels oder der Schaltwippe definiert und kontrolliert, um einen gleichmäßigen und exakten Schaltvorgang sicherzustellen.

Das Verriegelungselement weist bevorzugt mindestens eine Rastvorrichtung auf, die mit korrespondierenden Rastelementen in der Schaltersicherungseinheit in der Ausschaltstellung und/oder der Einschaltstellung des Sicherungseinsatzes in Eingriff steht. Dadurch werden die Endpositionen des Sicherungseinsatzes bzw. des Sicherungsstöpsels oder der Schaltwippe als definierte, gerastete Endpositionen festgelegt.

Diese und weiter Vorteile der Erfindung werden anhand der beigefügten schematischen Zeichnungen deutlich. Es zeigen:
- Fig. 1: eine Querschnittsansicht durch einen Teilbereich einer Ausführungsform des erfindungsgemäßen Schaltsystems mit einem Sicherungseinsatz in der Ausschaltstellung;
- Fig. 2: die in Fig. 1 gezeigte Ausführungsform des Schaltsystems mit dem Sicherungseinsatz in der Einschaltstellung; und
- Fig. 3: eine Querschnittsansicht entlang der Linie A-A in Fig. 1.

Fig. 1 zeigt einen Teilbereich einer Ausführungsform des erfindungsgemäßen Schaltsystems, das aus mehreren Schaltersicherungseinheiten 10 besteht. Zur Vereinfachung ist jedoch lediglich ein Teilbereich einer einzigen Schaltersicherungseinheit dargestellt. Die anderen Schaltersicherungseinheiten sind analog aufgebaut.

Die Schaltersicherungseinheit 10 hat einen Sicherungsstöpsel 40, in den ein Sicherungseinsatz 20 eingesetzt ist. Der Sicherungseinsatz 20 wird durch einen unteren Kontakt 50 in jeder Stellung des Sicherungsstöpsels 40 kontaktiert, während ein oberer Kontakt 60 in der in Fig. 1 gezeigten Ausschaltstellung des Sicherungsstöpsels 40 nicht mit dem Sicherungseinsatz 20 in Kontakt ist.

Der untere Kontakt 50 der Schaltersicherungseinheit 10 ist mit einer Feder 51 vorgespannt, so daß ein gabelförmiger Schleifkontakt 52 ständig in Kontakt mit dem Sicherungseinsatz 20 ist. Der obere Kontakt 60 wird erst beim Verschwenken des Sicherungsstöpsels 40 auf einen Gegenkontakt des Sicherungseinsatzes 20 geführt (siehe Fig. 2).

An dem Sicherungsstöpsel 40 ist ein kreissegmentförmiges Verriegelungselement 35 angebracht, das gleichzeitig als Führungs- und Unterstützungselement ausgebildet ist und in einer Führungsschiene (nicht gezeigt) des Gehäuses 11 der Schaltersicherungseinheit 10 geführt ist.

Der Sicherungsstöpsel 40 ist in die Schaltersicherungseinheit 10 einsetzbar und kann aus dieser entnommen werden, während das Verriegelungselement 35 fester Bestandteil der Schaltersicherungseinheit 10 ist. Die Verbindung zwischen den beiden Elementen wird in Zusammenhang mit Fig. 3 nachfolgend erläutert werden.

Das Verriegelungselement 35 hat eine Öffnung 36, in die eine Blockierstange 33 des Blockierelements 32 der Schalt- und Blockiervorrichtung 30 einführbar ist, wenn sich der Sicherungsstöpsel in seiner Einschaltstellung befindet. In der in Fig. 1 gezeigten Ausschaltstellung des Sicherungseinsatzes 20 und des Sicherungsstöpsels 40 stößt jedoch die Blockierstange 33 der Schalt- und Blockiervorrichtung 30 gegen einen Randbereich des Verriegelungselements 35, so daß der Betätigungshebel 31 der Schalt- und Blockiervorrichtung 30 nicht umgelegt werden kann.

Die Blockierstange 33 ist Teil des Blockierelements 32, wobei das Blockierelement in verästelter Weise weitere Blockierstangen (nicht gezeigt) für weitere Schaltersicherungseinheiten umfaßt. Das Blockierelement ist aus einem starren Material hergestellt, so daß Verzerrungen des Blockierelements vermieden werden.

Ein Rastelement 37 des Verriegelungselements 35 befindet sich in Eingriff mit einem, korrespondierenden Rastelement 38 der Schaltersicherungseinheit 10, so daß die in Fig. 1 gezeigte Ausschaltstellung eine gerastete Endstellung des Sicherungsstöpsels 40 mit dem Sicherungseinsatz 20 darstellt.

In Fig. 2 befindet sich der Sicherungsstöpsel 40 mit dem Sicherungseinsatz 20 in seiner Einschaltstellung. Der Sicherungseinsatz 20 ist nun sowohl in Kontakt mit dem unteren Kontakt 50 als auch mit dem oberen Kontakt 60 der Schaltersicherungseinheit 10.

Mit dem Verschwenken des Sicherungsstöpsels 40 in die Einschaltstellung hat sich auch die Position des Verriegelungselements 35 verändert. Die Öffnung 36 des Verriegelungselements 35 fluchtet mit der Blockierstange 33 der Schalt- und Blockiervorrichtung 30, so daß der Betätigungshebel 31 in eine Einschaltstellung bewegt werden kann, wodurch der Stromkreis des Schaltsystems geschlossen wird. Durch das Verschwenken des Betätigungshebels 31 wird gleichzeitig die Blockierstange 33 in die Öffnung 36 des Verriegelungselements eingeführt. Die Dimensionen der Blockierstange 33 entsprechen denen der Öffnung 36 des Verriegelungselements 35, so daß eine paßgenaue Einführung stattfindet und der Sicherungsstöpsel 40 mit dem Sicherungseinsatz 20 nicht aus der Einschaltstellung verschwenkt werden kann.

Das Rastelement 37 des Verriegelungselements 35 befindet sich mit einem zweiten Rastelement 39 der Schaltersicherungseinheit in Eingriff, so daß, unabhängig von der Stellung des Betätigungshebels 31 und der Blockierung des Sicherungsstöpsels 40 durch die Blockierstange 33 in der Einschaltstellung, eine gerastete Endstellung des Sicherungsstöpsels 40 gewährleistet ist.

Da das Blockierelement 32 mit je einer Blockierstange 33 für jede Schaltersicherungseinheit 10 ein starres Element ist, kann der Betätigungshebel nicht in die in Fig: 2 gezeigte Stellung gelegt werden, wenn sich nur einer der Sicherungsstöpsel 40 nicht in seiner Einschaltstellung befindet.

Fig. 3 zeigt einen Querschnitt durch den Sicherungsstöpsel 40 und das Verriegelungselement 35 entlang der Linie A-A in Fig. 1. Der Sicherungsstöpsel 40 weist ein Befestigungselement 41 in Form eines Schwalbenschwanzes auf, der in ein korrespondierendes Gegenelement 42 des Verriegelungselements 35 eingreift, so daß eine form- und reibschlüssige Verbindung gegeben ist. Der Sicherungsstöpsel 40 ist daher einfach von oben in die Schaltersicherungseinheit 10 einschiebbar, wobei über das Befestigungselement 41 und das Gegenelement 42 automatisch eine zuverlässige Verbindung zwischen Sicherungsstöpsel 40 und Verriegelungselement 35 sichergestellt wird.

Es wird nochmals darauf hingewiesen, daß die dargestellten Zeichnungen lediglich schematisch sind, so daß keine Beschränkungen bezüglich der Größen und Größenverhältnisse der gezeigten Elemente hergeleitet werden können. Andere geometrische Ausbildungen der gezeigten Elemente können vorgenommen werden, ohne vom Gegenstand der vorliegenden Erfindung abzuweichen.

### Bezugszeichenliste

- 10: Schaltersicherungseinheit
- 11: Gehäuse
- 20: Sicherungseinsatz
- 30: Schalt- und Blockiervorrichtung
- 31: Betätigungshebel (Schalt- und Blockiervorr.)
- 32 .: Blockierelement
- 33: Blockierstange
- 35: Verriegelungselement
- 36: Öffnung (Verriegelungselement)
- 37: Rastelement (Verriegelungselement)
- 38, 39: Rastelemente (Schaltersicherungseinheit)
- 40: Sicherungsstöpsel
- 41: Befestigungselement (Sicherungsstöpsel)
- 42: Gegenelement (Verriegelungselement)
- 50: unterer Kontakt (Schaltersicherungseinheit)
- 51: Feder (unterer Kontakt)
- 52: oberer Kontakt (Schaltersicherungseinheit)

## Patentansprüche

1. Schaltsystem, bestehend aus:
- mindestens einer Schaltersicherungseinheit (10) mit einem Sicherungseinsatz (20), der zwischen einer Einschaltstellung und einer Ausschaltstellung hin- und herschaltbar ist,
- einem Schalter zum Schließen und Unterbrechen des Stromkreises des Schaltsystems,
- einer Blockiervorrichtung, die ein Schließen des Stromkreises durch den Schalter verhindern kann,
**dadurch gekennzeichnet, daß**
- eine kombinierte Schalt- und Blockiervorrichtung (30) vorgesehen ist, wobei an einem Betätigungshebel (31) des Schalters zum Schließen und Unterbrechen des Stromkreises ein Blockierelement (32) mit mindestens einer Blockierstange (33) je Schaltersicherungseinheit (10) befestigt ist,
- für jede Schaltersicherungseinheit (10) ein Verriegelungselement (35) mit einer Öffnung (36) vorgesehen ist, das so in der Schaltersicherungseinheit (20) angeordnet ist, daß es zusammen mit dem zugehörigen Sicherungseinsatz (20) hin- und herschaltbar ist, und wobei
- eine Blockierstange (33) nur dann in die Öffnung (36) des zugehörigen Verriegelungselements (35) einführbar ist, wenn sich der zugehörige Sicherungseinsatz (20) in seiner Einschaltstellung befindet,
- der Betätigungshebel (31) des Schalters nur dann zum Schließen des Stromkreises umgelegt werden kann, wenn jede Blockierstange (33) in die zugehörige Öffnung (36) des Verriegelungselements (35) einführbar ist, und
- ein Sicherungseinsatz (10) nicht in seine Ausschaltstellung bewegt werden kann, wenn die zugehörige Blockierstange (33) in die Öffnung (36) des zugehörigen Verriegelungselements (35) eingeführt ist.

2. Schaltsystem nach Anspruch 1, **dadurch gekennzeichnet, daß** eine Schaltersicherungseinheit (10) einen Sicherungsstöpsel (40) zur Aufnahme des Sicherungseinsatzes (20) aufweist, wobei der Sicherungsstöpsel (40) zwischen einer Einschaltstellung und einer Ausschaltstellung hin- und herschaltbar ist.

3. Schaltsystem nach Anspruch 2, **dadurch gekennzeichnet, daß** das Verriegelungselement (35) an dem Sicherungsstöpsel (40) befestigt ist.

4. Schaltsystem nach einem der Ansprüche 1 oder 2, **dadurch gekennzeichnet, daß** eine Schaltersicherungseinheit (10) eine Schaltwippe zur Aufnahme des Sicherungseinsatzes (20) oder des Sicherungsstöpsels (40) aufweist, wobei die Schaltwippe zwischen einer Einschaltstellung und einer Ausschaltstellung hin- und herschaltbar ist.

5. Schaltsystem nach Anspruch 4, **dadurch gekennzeichnet, daß** das Verriegelungselement an der Schaltwippe befestigt ist.

6. Schaltsystem nach Anspruch 4, **dadurch gekennzeichnet, daß** das Verriegelungselement integral mit der Schaltwippe ausgebildet ist.

7. Schaltsystem nach einem der vorhergehenden Ansprüche, **dadurch gekennzeichnet, daß** das Verriegelungselement (35) als Führungselement ausgebildet ist.

8. Schaltsystem nach einem der vorhergehenden Ansprüche, **dadurch gekennzeichnet, daß** das Verriegelungselement (35) mindestens ein Rastelement (37) aufweist, das in der Ausschaltstellung und/oder der Einschaltstellung des Sicherungseinsatzes (20), des Sicherungsstöpsels (40) und/oder der Schaltwippe mit einem korrespondierenden Rastelement (38, 39) der Schaltersicherungseinheit (10) in Eingriff steht.

## Claims

1. Switching system comprising:
- at least one switch fuse unit (10) with a fuse insert (20) which can be toggled between an on position and an off position,
- a switch for closing and interrupting the circuit of the switching system,
- a blocking device which can prevent closing of the circuit by the switch,
**characterised in that**
- a combined switching and blocking device (30) is provided, wherein a blocking element (32) with at least one blocking rod (33) for each switch fuse unit (10) is fixed on an actuating lever (31) of the switch for closing and interrupting the circuit,
- a locking element (35) with an opening (36) is provided for each switch fuse unit (10) and is disposed in the switch fuse unit (20) in such a way that it can be toggled together with the appertaining fuse insert (20), and wherein
- a blocking rod (33) can only be introduced into the opening (36) in the appertaining locking element (35) when the appertaining fuse insert (20) is in its on position,
- the actuating lever (31) of the switch can only be reversed to close the circuit when each blocking rod (33) can be introduced into the appertaining opening (36) in the locking element (35), and
- a fuse insert (10) cannot be moved into its off position when the appertaining blocking rod (33) is introduced into the opening (36) in the appertaining locking element (35).

2. Switching system as claimed in Claim 1, **characterised in that** a switch fuse unit (10) has a fuse plug (40) to receive the fuse insert (20), wherein the fuse plug (40) can be toggled between an on position and an off position.

3. Switching system as claimed in Claim 2, **characterised in that** the locking element (35) is fixed on the fuse plug (40).

4. Switching system as claimed in either Claim 1 or Claim 2, **characterised in that** a switch fuse unit (10) has a switching rocker to receive the fuse insert (20) or the fuse plug (40), wherein the switching rocker can be toggled between an on position and an off position.

5. Switching system as claimed in Claim 4, **characterised in that** the locking element is fixed on the switching rocker.

6. Switching system as claimed in Claim 4, **characterised in that** the locking element is constructed integrally with the switching rocker.

7. Switching system as claimed in any one of the preceding claims, **characterised in that** the locking element (35) is constructed as a guide element.

8. Switching system as claimed in any one of the preceding claims, **characterised in that** the locking element (35) has at least one detent element (37) which engages with a corresponding detent element (38, 39) of the switch fuse unit (10) in the off position and/or the on position of the fuse insert (20), the fuse plug (40) and/or the switching rocker.

## Revendications

1. Système de commutation se composant :
- d'au moins un ensemble de sécurité d'interrupteur (10) comprenant une pièce d'insertion de sécurité (20) qui, en va et vient, peut passer d'une position de mise en circuit à une position de mise hors circuit,
- d'un interrupteur servant à fermer et à couper le circuit du système de commutation,
- d'un dispositif d'arrêt qui peut empêcher une fermeture du circuit par l'interrupteur,
**caractérisé**
- **en ce qu'**il est prévu un dispositif combiné (30) de commutation et d'arrêt, où un élément d'arrêt (32) comprenant au moins une barre d'arrêt (33) pour chaque ensemble de sécurité d'interrupteur (10) est fixé sur un levier d'actionnement (31) de l'interrupteur, pour fermer et couper le circuit,
- **en ce qu'**il est prévu, pour chaque ensemble de sécurité d'interrupteur (10), un élément de verrouillage (35) comportant une ouverture (36), lequel élément de verrouillage est disposé dans l'ensemble de sécurité d'interrupteur (10) de manière telle, qu'il puisse être commuté, en va et vient, en même temps que la pièce d'insertion de sécurité (20) associée, et
- où une barre d'arrêt (33) ne peut alors être introduite dans l'ouverture (36) de l'élément de verrouillage associé (35) que si la pièce d'insertion de sécurité (20) associée se trouve dans sa position de mise en circuit,
- où le levier d'actionnement (31) de l'interrupteur ne peut alors être basculé pour la fermeture du circuit que lorsque chaque barre d'arrêt (33) peut être introduite dans l'ouverture associée (36) de l'élément de verrouillage (35), et
- où une pièce d'insertion de sécurité (20) ne peut pas être déplacée dans sa position de mise hors circuit, lorsque la barre d'arrêt associée (33) est introduite dans l'ouverture (36) de l'élément de verrouillage associé (35).

2. Système de commutation selon la revendication 1, **caractérisé en ce qu'**un ensemble de sécurité d'interrupteur (10) présente un bouchon fusible (40) servant à loger la pièce d'insertion de sécurité (20), où le bouchon fusible (40) est commutable, en va et vient, entre une position de mise en circuit et une position de mise hors circuit.

3. Système de commutation selon la revendication 2, **caractérisé en ce que** l'élément de verrouillage (35) est fixé sur le bouchon fusible (40).

4. Système de commutation selon la revendication 1 ou 2, **caractérisé en ce qu'**un ensemble de sécurité d'interrupteur (10) présente une touche de commutation à bascule servant à loger la pièce d'insertion de sécurité (20) ou le bouchon fusible (40), où la touche de commutation à bascule peut être commutée, en va et vient, entre une position de mise en circuit et une position de mise hors circuit.

5. Système de commutation selon la revendication 4, **caractérisé en ce que** l'élément de verrouillage est fixé sur la touche de commutation à bascule.

6. Système de commutation selon la revendication 4, **caractérisé en ce que** l'élément de verrouillage est conçu en étant intégré à la touche de commutation à bascule.

7. Système de commutation selon l'une quelconque des revendications précédentes, **caractérisé en ce que** l'élément de verrouillage (35) est conçu comme un élément de guidage.

8. Système de commutation selon l'une quelconque des revendications précédentes, **caractérisé en ce que** l'élément de verrouillage (35) présente au moins un élément à cran d'arrêt (37) qui, dans la position de mise hors circuit et/ou dans la position de mise en circuit de la pièce d'insertion de sécurité (20), du bouchon fusible (40) et/ou de la touche de commutation à bascule, vient en contact avec un élément à cran d'arrêt correspondant (38, 39) de l'ensemble de sécurité d'interrupteur (10).
